# FASCICULE DE BREVET EUROPEEN

(11) **EP 1 584 002 B1**
(45) Date de publication et mention de la délivrance du brevet: **20.06.2007**
(21) Numéro de dépôt: 03813194.2
(22) Date de dépôt: 25.02.2003
(51) Int. Cl.: G04B 37/04, G04B 37/14, G04B 37/00

(54) **MONTRE RENVERSABLE**
UMKEHRBARE UHR
REVERSIBLE WATCH

(30) Priorité: 12.12.2002 CH 212102
(43) Date de publication de la demande: 12.10.2005
(73) Titulaire: Bouille, Eric, 2068 Hauterive (CH)
(72) Inventeur: Bouille, Eric, 2068 Hauterive (CH)
(74) Mandataire: GLN
(86) Numéro de dépôt international: PCT/IB2003/000688
(87) Numéro de publication internationale: WO 2004/055602

(56) Documents cités:
- CH-A- 659 167
- CH-A- 674 291
- FR-A- 2 357 202
- FR-A- 2 741 964
- GB-A- 2 213 612

## Description

La présente invention concerne un objet, un support et un élément de fixation agencé sur le support pour relier ce dernier à l'objet de manière amovible et définir un axe de pivotement entre l'objet et le support, notamment pour présenter alternativement une première et une seconde face du support, disposées de part et d'autre d'un plan médian au voisinage de l'élément de fixation, lorsque l'objet et le support sont mutuellement agencés dans une première, respectivement une deuxième, position d'utilisation.

De manière préférée, la présente invention est relative au domaine de l'horlogerie, plus particulièrement aux dispositifs permettant le retournement et l'interchangeabilité d'une montre par rapport à un bracelet.

Il est connu que les montres sont tenues aux poignets des utilisateurs par des bracelets. Ces derniers doivent être résistants et solidement fixés à la boîte de montre sans oublier leur rôle décoratif qui doit être en parfaite harmonie avec les couleurs et aussi les formes. Les concepteurs sont toujours à l'écoute d'une clientèle qui se montre de plus en plus exigeante et pour laquelle ils élaborent des produits qui tiennent compte des critères susmentionnés.

Les bracelets sont de type "soudés", dans quel cas ils sont réalisés notamment dans la même matière que la boîte, ou de type "amovibles" et ils sont réalisés en métal, en matière synthétique ou en cuir. Les bracelets amovibles sont notamment fixés par des barrettes à ressort qui s'introduisent dans des cornes de la boîte de montre.

Les utilisateurs de montres recherchent de plus en plus des dispositifs modulaires leur permettant de transformer leurs montres notamment en bijou dans quel cas ils relèvent l'aspect décoratif de leur parure ou en double cadran pour une montre à double face.

Il est connu que pour imprimer un mouvement rotatif à une montre à double face on utilise une construction, telle qu'illustrée dans la publication CH 659167, qui assure le montage des anses d'accrochage d'un bracelet sur des tourillons d'une boîte de montre sur lesquels ces anses sont articulées.

Le brevet CH 674 291 G et la demande de brevet GB 2 213 612 A décrivent tous deux une montre bracelet dont le bracelet est libre de tourner par rapport à la boîte de montre autour de l'axe 6 heures - 12 heures.

La présente invention a pour but de proposer un dispositif permettant de retourner un mouvement de montre et/ou un bracelet indépendamment l'un de l'autre, afin de disposer notamment d'une montre à double cadran et d'un bracelet à double face interchangeables.

Ce but est atteint par un dispositif, permettant le retournement et l'interchangeabilité d'un objet et de son support, tel que défini par la revendication 1.

La présente invention s'applique à tous les types et à toutes les formes de montres ou objets comparables. Les particularités du dispositif permettant le retournement notamment d'une montre résident dans la manière dont la montre et le bracelet sont réversibles l'un indépendamment de l'autre sans pivots solidaires de la boîte de montre et dans la manière dont les éléments sont interchangeables dans les cas où l'on souhaite modifier la disposition des éléments constitutifs ou remplacer ces derniers.

Un dispositif permettant le retournement et l'interchangeabilité notamment d'une montre par rapport à un bracelet se compose avantageusement de deux boîtes de montre solidaires l'une de l'autre et d'un bracelet aux extrémités duquel sont situés deux éléments amovibles de fixation.

Les boîtes de montres sont solidarisées l'une de l'autre par notamment 4 vis qui s'introduisent par le côté cadran de la première et se fixent notamment dans la partie inférieure de la deuxième boîte.

L'assemblage des boîtes dispose de deux cavités opposées qui sont obtenues par fraisage des carrures des boîtes et sont situées sur les côtés où doivent se fixer les extrémités du bracelet.

Le bracelet permet de solidariser l'assemblage des boîtes de montre, ou de le désolidariser pour le rendre interchangeable, par l'intermédiaire des éléments amovibles de fixation qui servent de points de pivotement au dit assemblage des boîtes de montre, ceci dans le cas où l'utilisateur souhaiterait rendre visible l'un ou l'autre des cadrans, ou de retourner le bracelet dans le cas où il ne souhaiterait que retourner le bracelet pour découvrir l'une ou l'autre de ses faces.

Il est à noter que dans un cas de figure, l'utilisateur peut disposer d'un assemblage ayant d'un côté une boîte de montre et une pièce décorative telle qu'une plaque gravée de l'autre côté.

Par ailleurs le dispositif objet de l'invention est monté sur une montre dont la boîte de montre constitue un élément retournable et interchangeable ou se compose d'un assemblage de deux boîtes. Dans ce cas de figure le support est un bracelet de montre.

Un élément de fixation se situe à chaque extrémité du bracelet et dispose d'un pivot qui s'introduit dans la cavité latérale des carrures des boîtes de montre.

Par déplacement latéral on situe le pivot dans sa position de fixation et par rotation on bloque le dispositif par l'intermédiaire de deux billes rétractables situées aux extrémités de chaque élément amovible de fixation qui s'introduisent dans des cavités notamment situées sur les cornes des carrures des boîtes.

L'invention sera mieux comprise grâce à la description, à titre d'exemple, qui suit en se référant aux dessins annexés dans lesquels : La figure 1 représente, à titre d'exemple, une perspective d'un assemblage de deux boîtes de montre pourvu des cavités permettant l'introduction d'éléments amovibles de fixation.
La figure 2 représente une vue latérale d'une des boîtes de montre de la figure 1.
La figure 3 représente une vue latérale d'une boîte de montre de la figure 1 équipée d'une plaque de renforcement.
La figure 4 représente une vue de dessus de l'assemblage de la figure 1 avec un éclatement de la partie pourvue d'une cavité permettant l'introduction d'un élément amovible de fixation.
La figure 5 représente une coupe latérale de l'extrémité d'un élément amovible de fixation portant un bracelet.
La figure 6 représente une plaque de renforcement pour un dispositif permettant le retournement et l'Interchangeabilité d'une montre.
La figure 7 représente une coupe longitudinale d'un assemblage de deux boîtes de montre dans lequel un élément de fixation est inséré.
La figure 8 représente une perspective d'un assemblage d'une boîte de montre et d'un élément décoratif pourvu des cavités permettant l'introduction des éléments amovibles de fixation.
La figure 9 représente une coupe longitudinale d'un assemblage d'une boîte de montre et d'un élément décoratif.
La figure 10 représente une vue latérale, en partie en coupe, d'un élément de fixation.
La figure 11 représente une vue en élévation schématique d'un élément de fixation solidaire d'un bracelet.
La figure 12 représente en variante une vue de dessus d'un élément de fixation.

Un dispositif permettant le retournement et l'interchangeabilité notamment d'une montre se compose de deux boîtes de montre (100,104), solidarisées par des moyens notamment des vis (300 : 303-Fig. 7), et d'un bracelet (204-Fig. 11) aux extrémités duquel sont situés deux éléments amovibles de fixation (203- Fig.10 et 11).

II est à noter que le dispositif permettant le retournement et l'interchangeabilité notamment d'un objet se compose, dans le cas illustré par la figure 8, de la boîte (100) et d'un élément décoratif (280).

La figure 1 illustre un assemblage de deux carrures (110,111) de boîtes de montre (100,104) qui constitue les parties médianes des boîtes (100,104) dans lesquelles se situent des mouvements d'horlogerie (non représentés) qui fonctionnent de manière autonome.

Les carrures (110,111) des boîtes (100,104) disposent des cavités opposées (120,121) obtenues par fraisage et qui se composent d'une partie circulaire (130,131), d'un pivot (202-Fig. 10 et 11) et d'une partie oblongue (140,141).

Les parties (130,131) permettent l'introduction d'une base (210-Fig. 10 et 11) et les parties (140,141) permettent de guider un corps (211-Fig. 10 et 11) du pivot (202).

Des cavités (150 : 153) sont situées sur des parois (160 : 163) des cornes (170 : 173) et sont destinées à recevoir des billes rétractables (200-Fig. 10 et 11).

Dans le cas de la figure 3, les cavités (120,121) sont usinées dans une plaque (600-Fig. 6) séparée, notamment en acier afin de renforcer le dispositif dans le cas où la matière utilisée pour la fabrication des boîtes (100,104) est peu résistante.

Relevons que dans le cas illustré à la figure 12, les billes (200) sont disposées sur une face avant (801) d'un élément de fixation amovible (203) ce qui implique que les cavités (150 : 153) sont situées sur les faces (112,113) de la boîte de la montre (100,104) tel qu'illustré à figure 8.

Aux extrémités portant la montre, le bracelet (204) dispose d'un orifice central (500-Fig. 5) sur sa partie avant (220) permettant l'introduction du corps (211) du pivot (202) et d'un anneau du bracelet (204) permettant l'introduction de l'élément amovible de fixation (203).

Les extrémités portant la boucle et opposées aux deux parties du bracelet (204) sont équipées avantageusement d'un dispositif permettant la fermeture du bracelet quelle que soit son orientation.

L'élément amovible de fixation (203) comporte deux extrémités dans lesquelles sont introduites les billes rétractables (200) poussées vers l'extérieur par des ressorts (205-Fig. 10 et 11). Lors de l'assemblage, l'élément amovible de fixation (203) est introduit dans l'anneau du bracelet (204). Le corps (211) du pivot (202), qui porte la base (210), est solidarisé perpendiculairement, à travers l'orifice (500) central situé sur la partie avant (220) du bracelet (204), à l'élément amovible de fixation (203).

Dans le cas illustré à la figure 12, l'élément amovible de fixation (203) est de volume parallélépipède et les billes (200) sont disposées sur la face avant (801) de l'élément de fixation amovible (203), tel que vu précédemment. Les éléments amovibles de fixation (203) sont ainsi solidarisés des extrémités du bracelet (204).

Les bases (210) des pivots (202) s'introduisent dans les parties circulaires (130, 131) des cavités (120,121) et sont déplacées axialement le long de dégagements (190,191-Fig. 4) situés à l'arrière des parties oblongues (140, 141) lesquelles servent de guides aux corps (211) des pivots (202). Les bases (210) empêchent alors les éléments amovibles de fixation (203) de sortir des cavités (120,121).

Lorsque les corps (211) des pivots (202) butent contre la partie finale circulaire des parties oblongues (140,141), on imprime un mouvement de rotation à l'élément amovible de fixation (203) jusqu'à ce que les billes (200) s'introduisent dans les cavités (150 : 153) et fixent ainsi l'ensemble du dispositif.

Dans le cas illustré à la figure 8, les éléments composant le dispositif sont notamment la boîte (100) et l'élément décoratif (280). Les cavités (120,121) sont usinées en une seule pièce et situées sur les côtés (112,113) de la carrure (110) ce qui a pour effet de recentrer longitudinalement le centre de gravité du dit dispositif.

Il est à noter que l'élément amovible de fixation (203) du cas illustré à la figure 12 est réalisable selon toutes les variantes adoptées par l'utilisateur.

Le dispositif objet de la présente invention permet la réversibilité et l'interchangeabilité, indépendamment l'un de l'autre, notamment d'une montre et d'un bracelet.

## Revendications

1. Ensemble comprenant un objet (100), un support (204) et un élément de fixation (203) agencé sur ledit support pour relier ce dernier audit objet de manière amovible et définir un axe de pivotement entre ledit objet et ledit support, notamment pour présenter alternativement une première et une seconde face dudit support, disposées de part et d'autre d'un plan médian au voisinage dudit élément de fixation (203), lorsque l'objet et le support sont mutuellement agencés dans une première, respectivement une deuxième, position d'utilisation, **caractérisé en ce que**
ledit élément de fixation (203) présente un pivot (202) comprenant un corps (211), relié audit support (204), et une base (210) ménagée à son extrémité libre, et
**en ce qu'**une cavité (120, 121) est ménagée sur ledit objet, ladite cavité présentant
une première ouverture (130, 131), destinée à permettre l'insertion de ladite base à l'intérieur de la cavité et
étant prolongée par une seconde ouverture oblongue (140, 141) s'étendant suivant une direction transversale par rapport à la direction dudit axe de pivotement et parallèle audit plan médian dans une position d'utilisation, ladite seconde ouverture oblongue étant destinée à guider ledit pivot (202) et permettre un déplacement relatif dudit objet et dudit support pour les conduire à une position d'utilisation,
le support comportant en outre des moyens de verrouillage rétractables (200, 205) destinés à coopérer avec des cavités (150, 153) adaptées dudit objet dans ladite position d'utilisation pour rendre cette dernière stable.

2. Ensemble selon la revendication 1, **caractérisé en ce que** lesdits moyens de verrouillage comprennent au moins une bille rétractable (200, 205).

3. Ensemble selon la revendication 2, **caractérisé en ce que** ladite bille (200, 205) est rétractable selon un axe parallèle audit axe de pivotement.

4. Ensemble selon l'une quelconque des revendications précédentes, **caractérisé en ce que** ledit objet est une boîte de montre (100) comprenant une carrure (110, 111) sur laquelle sont ménagées deux cavités (120, 121) et, **en ce que** ledit support est un bracelet (204) présentant deux extrémités libres dont chacune porte un élément de fixation (203).

5. Ensemble selon la revendication 4, **caractérisé en ce que** ladite carrure (110, 111) porte des cornes (170, 173) dans lesquelles sont pratiquées lesdites cavités (150, 153), et **en ce que** ladite bille (200, 205) est rétractable selon un axe perpendiculaire audit axe de pivotement.

6. Ensemble selon la revendication 5, **caractérisé en ce que** ledit axe de pivotement est disposé à mi-chemin entre lesdites cornes (170, 173).

7. Ensemble selon l'une quelconque des revendications 4 à 6, **caractérisé en ce que** ladite boîte de montre comporte deux carrures (110, 111) accolées l'une à l'autre.

8. Ensemble selon l'une quelconque des revendications précédentes, **caractérisé en ce que** ladite cavité (120, 121) est formée dans une plaque (600) rapportée sur ledit objet (100).

## Claims

1. An assembly comprising an object (100), a support (204) and, on said support, a fixing element (203) for removably connecting said support to said object and defining a pivot axis between said object and said support, particularly in order to present alternately a first face and a second face of said support, said faces lying on either side of a mid-plane in the vicinity of said fixing element (203), when the object and the support are mutually arranged in a first or second stable position, respectively, which assembly is **characterized in that**
said fixing element (203) has a pivot (202) comprising a body (211) connected to said support (204), and a base (210) formed at its free end, and
**in that** a cavity (120, 121) is formed on said object, said cavity comprising
a first opening (130, 131) designed to allow said base to be inserted into the cavity and
being continued by an elongate second opening (140, 141) extending transversely with respect to the direction of said pivot axis and parallel to said mid-plane in a stable position, said elongate second opening being designed to guide said pivot (202) and permit a relative movement of said object and of said support to bring them to a stable position,
the support also comprising retractable locking means (200, 205) designed to engage with matching cavities (150, 153) of said object in said stable position.

2. The assembly as claimed in claim 1, **characterized in that** said locking means comprise at least one retractable ball (200, 205).

3. The assembly as claimed in claim 2, **characterized in that** said ball (200, 205) is retractable along an axis parallel to said pivot axis.

4. The assembly as claimed in any one of the preceding claims, **characterized in that** said object is a watch case (100) comprising a middle (110, 111) in which two cavities (120, 121) are formed, and **in that** said support is a strap (204) having two free ends, each carrying a fixing element (203).

5. The assembly as claimed in claim 4, **characterized in that** said middle (110, 111) has lugs (170, 173) containing said cavities (150, 153), and **in that** said ball (200, 205) is retractable along an axis perpendicular to said pivot axis.

6. The assembly as claimed in claim 5, **characterized in that** said pivot axis is situated halfway between said lugs (170, 173).

7. The assembly as claimed in any one of claims 4 to 6, **characterized in that** said watch case comprises two middles (110, 111) joined together.

8. The assembly as claimed in any one of the preceding claims, **characterized in that** said cavity (120, 121) is formed in a plate (600) which is fixed to said object (100).

## Patentansprüche

1. Einheit, die einen Gegenstand (100), einen Träger (204) und ein Befestigungselement (203) aufweist, das am Träger angeordnet ist, um letzteren lösbar mit dem Gegenstand zu verbinden und eine Schwenkachse zwischen dem Gegenstand und dem Träger zu definieren, insbesondere, um abwechselnd eine erste und eine zweite Seite des Trägers zu präsentieren, die zu beiden Seiten einer Mittelebene in der Nähe des Befestigungselements (203) angeordnet sind, wenn der Gegenstand und der Träger zueinander in einer ersten bzw. einer zweiten Nutzungsposition angeordnet sind, **dadurch gekennzeichnet, dass**
das Befestigungselement (203) einen Zapfen (202) mit einem Körper (211), der mit dem Träger (204) verbunden ist, und eine Basis (210) aufweist, die an seinem freien Ende ausgebildet ist, und
dass ein Hohlraum (120, 121) auf dem Gegenstand ausgebildet ist, wobei der Hohlraum aufweist
eine erste Öffnung (130, 131), die dazu bestimmt ist, das Einfügen der Basis ins Innere des Hohlraums zu ermöglichen, und
durch eine zweite längliche Öffnung (140, 141) verlängert wird, die sich in einer Querrichtung bezüglich der Richtung der Schwenkachse und parallel zur Mittelebene in einer Nutzungsposition erstreckt, wobei die zweite längliche Öffnung dazu bestimmt ist, den Zapfen (202) zu führen und eine relative Verschiebung des Gegenstands und des Trägers zu ermöglichen, um sie in eine Nutzungsposition zu führen,
wobei der Träger außerdem einziehbare Verriegelungsmittel (200, 205) aufweist, die dazu bestimmt sind, mit angepassten Hohlräumen (150, 153) des Gegenstands in der Nutzungsposition zusammenzuwirken, um letztere stabil zu machen.

2. Einheit nach Anspruch 1, **dadurch gekennzeichnet, dass** die Verriegelungsmittel mindestens eine einziehbare Kugel (200, 205) aufweisen.

3. Einheit nach Anspruch 2, **dadurch gekennzeichnet, dass** die Kugel (200, 205) gemäß einer Achse parallel zur Schwenkachse einziehbar ist.

4. Einheit nach einem der vorhergehenden Ansprüche, **dadurch gekennzeichnet, dass** der Gegenstand ein Uhrengehäuse (100) ist, das ein Gehäusemittelteil (110, 111) aufweist, an dem zwei Hohlräume (120, 121) ausgebildet sind, und dass der Träger ein Armband (204) ist, das zwei freie Enden aufweist, von denen jedes ein Befestigungselement (203) trägt.

5. Einheit nach Anspruch 4, **dadurch gekennzeichnet, dass** das Gehäusemittelteil (110, 111) Ansätze (170, 173) trägt, in denen die Hohlräume (150, 153) ausgebildet sind, und dass die Kugel (200, 205) gemäß einer Achse lotrecht zur Schwenkachse einziehbar ist.

6. Einheit nach Anspruch 5, **dadurch gekennzeichnet, dass** die Schwenkachse auf halben Weg zwischen den Ansätzen (170, 173) angeordnet ist.

7. Einheit nach einem beliebigen der Ansprüche 4 bis 6, **dadurch gekennzeichnet, dass** das Uhrengehäuse zwei Gehäusemittelteile (110, 111) aufweist, die aneinander befestigt sind.

8. Einheit nach einem der vorhergehenden Ansprüche, **dadurch gekennzeichnet, dass** der Hohlraum (120, 121) in einer Platte (600) geformt ist, die an den Gegenstand (100) angesetzt ist.
